# EUROPÄISCHE PATENTSCHRIFT

(11) **EP 1 471 172 B1**
(45) Veröffentlichungstag und Bekanntmachung des Hinweises auf die Patenterteilung: **23.01.2013**
(21) Anmeldenummer: 04016832.0
(22) Anmeldetag: 06.10.2000
(51) Int. Cl.: D03C 9/06

(54) **Webschaft für eine Webmaschine**
Harness for weaving loom
Cadre à lisses pour machine à tisser

(30) Priorität: 24.12.1999 DE 19962977
(43) Veröffentlichungstag der Anmeldung: 27.10.2004
(62) Teilanmeldung aus: 00969436.5
(73) Patentinhaber: Picanol, 8900 Ieper (BE)
(72) Erfinder: Cardoen Marnick, B-8980 Zonnebeke (BE); Ostijn Geert, B-8890 Moorslede (BE); Beernaert Bart, B-8904 Boezinge (BE)
(74) Vertreter: Patentanwälte Ruff, Wilhelm, Beier, Dauster & Partner

(56) Entgegenhaltungen:
- WO-A-97/26396
- US-A- 2 522 043
- US-A- 3 895 655
- US-A- 4 259 995
- US-A- 4 519 424
- PATENT ABSTRACTS OF JAPAN Bd. 1998, Nr. 05, 30. April 1998 (1998-04-30) & JP 10 001844 A (TSUDAKOMA CORP), 6. Januar 1998 (1998-01-06)
- PATENT ABSTRACTS OF JAPAN Bd. 1999, Nr. 05, 31. Mai 1999 (1999-05-31) & JP 11 036154 A (KASHIYUU KOGYO KK), 9. Februar 1999 (1999-02-09)

## Beschreibung

Die Erfindung betrifft einen Webschaft mit Litzen für eine Webmaschine, der an einer oberen Querstrebe mit einer oberen Profilschiene und an einer unteren Querstrebe mit einer unteren Profilschiene versehen ist, die zum Halten von Litzen dienen, die im Bereich ihrer Enden Führungselemente aufweisen, die relativ zu den Profilschienen derart bemessen sind, dass die Litzen in ihrer Längsrichtung aufgrund von Spiel beweglich sind.

Mehrere Webschäfte dieser Art bilden eine sogenannte Schaftvorrichtung. Die einzelnen Webschäfte dieser Schaftvorrichtung werden mittels einer Schaftmaschine wechselweise nach vorgebbaren Mustern angehoben und abgesenkt, um mittels von den Litzen geführter Kettfaden Webfächer zu bilden, in die Schußfäden eingetragen werden. Üblicherweise sind die Profilschienen und die Führungselemente der Litzen so gestaltet, daß in einer Bewegungsrichtung des Webschaftes sich eine der Profilschienen mit einer Mitnahmefläche an eine Gegenfläche der Führungselemente der Litzen anlegt und diese Litzen mitnimmt. In der anderen Bewegungsrichtung nimmt die andere Profilschiene mit einer Mitnahmefläche eine Gegenfläche der ihr zugeordneten Führungselemente der Litzen mit. Da sich die Litzen und auch die Webschäfte unter dem Einfluß von Wärme und von Kräften, die von Kettfäden ausgeübt werden, ausdehnen und da für beide gewisse Fertigungstoleranzen vorgesehen werden müssen und da außerdem die Litzen entlang der Profilschienen verschiebbar sein müssen, beispielsweise um das Einführen oder die Reparatur von Kettfäden zu ermöglichen, wird für die Litzen ein Spiel in der Größenordnung von 2 mm bis 3 mm zwischen den Mitnahmeflächen der Profilschienen und den Gegenflächen der Führungselemente vorgesehen. Bei den Auf- und Abwärtsbewegungen der Webschäfte bewegen sich die Litzen um diese 2 mm bis 3 mm relativ zu den Webschäften. Diese Bewegungen enden mit Stößen, die einerseits Geräusche und andererseits auch Schwingungen in den Litzen verursachen. Insbesondere bei hohen Webgeschwindigkeiten können diese Bewegungen und vor allem die damit verursachten Schwingungen zu einem Bruch der Litzen und/oder der Webschäfte und/oder der Kettfäden führen.

Um diese Probleme zu vermeiden, ist es bekannt (WO 97/26396), das Spiel zwischen den Litzen und den Profilschienen dadurch zu verkleinern, daß einer der Profilschienen eine oder mehrere Einlagen zugeordnet sind, die den Abstand zwischen den Mitnahmeflächen dieser Profilschiene und den Gegenflächen der Führungselemente der Litzen bis auf ein kleines Spiel von der Größenordnung von 1 mm ausfüllen. Diese Einlagen sind aus Kunststoff, so daß auch eine Dämpfung erhalten wird. Damit lassen sich die Geräuschentwicklung und die Gefahr von Schäden verringern, jedoch ergeben sich gewisse Nachteile bezüglich der Bedienung. Da das Spiel der Litzen in ihrer Längsrichtung verringert ist, ist die Verschiebbarkeit der Litzen in ihrer Längsrichtung und in Längsrichtung der Profilschienen eingeschränkt. Dies kann dazu führen, daß die Bedienungsperson während der Behebung eines Fadenbruches in der Arbeit etwas behindert ist und unter Umständen sogar die Litzen während der Reparatur verformt.

Es ist auch bekannt gewesen (US 3895655), die oszilierende Bewegung der Litzen mittels leistenförmiger, nachgiebiger Elemente zu verhindern, die an den äußeren Enden der Führungselemente der Litzen anliegen und die Litzen fixieren. Auf diese Weise wird zwar die Geräuschbildung wesentlich reduziert, jedoch ist die Beweglichkeit oder Verschiebbarkeit der Litzen in Längsrichtung der Profilschienen sehr beschränkt, so dass die Arbeiten beispielsweise beim Beheben eines Kettfadenbruches sehr erschwert und mit der Gefahr verbunden sind, Litzen zu beschädigen.

Der Erfindung liegt die Aufgabe zugrunde, die Geräuschbildung und auch die Gefahr von Beschädigung durch Schwingungen der Litzen zu verringern.

Diese Aufgabe wird gelöst durch den Gegenstand gemäß Patentanspruch 1.

Bei dieser Ausbildung werden die Litzen in beider Richtung vom dämpfenden Anschlag mitgenommen oder stoßen an diesen dämpfenden Anschlag in beider Richtung an, so daß damit bereits die Geräuschbildung deutlich reduziert ist. Darüber hinaus wird wenigstens bei dem Mitnehmen oder dem Anschlagen eine Dämpfung aufgebracht, so daß die Entstehung von Schwingungen der Litzen wesentlich reduziert ist. Diese Reduzierung der Geräuschentstehung und der Gefahr von Schwingungen wird erhalten, auch wenn ein größeres Spiel vorgesehen ist, d.h. ein Spiel von 2 mm bis 3 mm oder gegebenenfalls auch mehr, so daß die relative Verschieblichkeit der Litzen in Längsrichtung der Profile und auch in ihrer Längsrichtung nicht eingeschränkt ist. Dabei hat es der Fachmann in der Hand, mittels der Auslegung des Spiels die Gefahr der Geräuschbildung und des Entstehend zugunsten der Beweglichkeit oder Verschiebbarkeit der Litzen zu verringern oder etwas mehr Geräuschbildung und etwas mehr Gefahr von Schwingungen zugunsten einer besseren Beweglichkeit der Litzen in Kauf zu nehmen.

Beiden Enden der Litzen sind Anschläge zugeordet. Dadurch erfolgt die Mitnahme der Litzen und ihr Anstoßen an die Mitnahmeelemente ausschließlich an den Anschlägen aus dämpfendem Material. Die Profilschienen dienen dabei lediglich zur Seitenführung. Das Spiel der Litzen in ihrer Längsrichtung kann damit nahezu beliebig gewählt werden, d.h. relativ klein, mit entsprechend ungünstiger Verschiebbarkeit und Längsbeweglichkeit, oder relativ groß mit entsprechend guter Verschiebbarkeit und Längsbeweglichkeit.

Weitere Merkmale und Vorteile der Erfindung ergeben sich aus der nachfolgenden Beschreibung der in den Zeichnung dargestellten Ausführungsbeispiele.
- Fig. 1: zeigt in schematischer Darstellung eine Ansicht eines erfindungsgemäß ausgebildeten Webschaftes und
- Fig. 2 und 3: Schnitte entlang der Linie II-II der Fig. 1 in unterschiedlichen Positionen des Webschaftes.

Der in Fig. 1 dargestellte Webschaft 1 ist ein Rahmen aus zwei Seitenstreben 2, 3 und zwei Querstreben 4, 5. Im Bereich der einander zugewandten- Seiten der Querstreben 4, 5 sind Profilschienen 6, 7 mittels Halteelementen 8 befestigt. Diese Profilschienen 6, 7 dienen zur Aufnahme von lamellenartigen Litzen 10, die jeweils in ihrer Mitte mit einem Fadenauge 12 zur Aufnahme eines Kettfadens versehen sind. Die Litzen 10 sind mittels Führungselementen 13, 14 auf den Profilschienen 6, 7 geführt. Die Profilschienen 6, 7 sind z.B. an ihren Stirnenden mit Endanschlägen 11 versehen, um ein Herunterrutschen der Litzen 10 zu verhindern.

Den Enden der Litzen 10 sind leistenartige Anschläge 15, 16 zugeordnet, die an den Querstreben 4, 5 angebracht sind und die die Mitnahme der Litzen 10 bewirken, wie das noch anhand von Fig. 2 und 3 erläutert wird. Die Führungselemente 13, 14 der lamellenartigen Litzen 10 sind relativ zu den Profilschienen 6, 7 so bemessen, daß die Profilschienen 6, 7 die Litzen 10 nur in Querrichtung führen, jedoch keine Mitnahmefunktion bei dem Anheben oder Absenken besitzen. Die Halter 8 der Profilschienen 6, 7 sind mittels Schrauben 9 an den Querstreben 4, 5 befestigt, die in Langlöcher 17 (Fig. 2 und 3) der Halter 8 eingreifen, die sich in Längsrichtung der Litzen 10 erstrecken. Damit ist die Position der Profilschienen 6, 7 in Längsrichtung der Litzen 10 relativ zu den Querstreben 4, 5 einstellbar.

Wenn der Webschaft in Pfeilrichtung A über die Mittelfachstellung angehoben wird oder sich in seiner oberen Endposition befindet, so liegen die unteren Enden der Litzen 10 an dem leistenartigen Anschlag 16 an, wie dies in Fig. 2 dargestellt ist. Wird der Webschaft in Pfeilrichtung B entsprechend Fig. 3 abgesenkt, so wechseln die Litzen 10 im Bereich der Mittelfachstellung ihre Relativposition und gelangen schlagartig oder stoßartig mit ihrem oberen Ende an den leistenartigen Anschlag 15. Da der leistenartige Anschlag 15, 16 aus einem Kunststoff mit dämpfender Eigenschaft besteht, wird der Schlag oder Stoß gebremst und gedämpft, so daß einerseits eine erhebliche Geräuschminderung auftritt, während andererseits die Gefahr von Beschädigungen aufgrund von Schwingungen der Litze 10 verringert ist. Wird anschließend der Webschaft wieder in Pfeilrichtung A entsprechend Fig. 2 angehoben, so wechseln die Litzen 10 im Bereich des Mittelfachs aufgrund der Kettfadenspannung wieder weitgehend schlagartig ihre Position, wonach sie mit ihrem unteren Ende an dem unteren, leistenartigen Anschlag 16 anliegen. Die Mitnahme der Litzen 10 sowie ihre Wegbegrenzung in ihrer Längsrichtung erfolgt somit ausschließlich'mittels der leistenartigen Anschläge 15, 16 aus Kunststoff mit Dämpfungseigenschaften. Das Spiel, mit welchem sich die Litzen 10 relativ zu der oberen Querstrebe 4 und der unteren Querstrebe 5 bewegen können, kann somit relativ groß gewählt werden, ohne daß die Gefahr von erhöhter Geräuschbildung und/oder von Beschädigungen erhöht wird. Durch die Wahl eines relativ großen Spieles wird die Möglichkeit erleichtert, die Litzen 10 in Längsrichtung der Profilschienen 6, 7. zu verschieben und auch in ihrer Längsrichtung relativ zu den Profilschienen 6, 7 zu verlagern, was für eine Bedienungsperson bei dem Beheben eines Kettfadenbruches von Vorteil ist.

Bei dem Ausführungsbeispiel nach Fig. 2 und 3 sind die obere Querstrebe 4 und die untere Querstrebe 5 mit einer Aufnahme 18 versehen, die beispielsweise die Form einer Längsnut hat. In diese Aufnahme 18 werden die leistenartigen Anschläge 15, 16 eingelegt und beispielsweise mittels Kleben fixiert. Eine derartige Aufnahme 18 empfiehlt sich, wenn neue Webschäfte erfindungsgemäß gestaltet werden. Werden jedoch bereits vorhandene Webschäfte gemäß der Erfindung umgerüstet, so können auch andere Mittel vorgesehen werden, um die leistenartigen Anschläge 15, 16 anzubringen. Diese können beispielsweise mittels Halteelementen an den Querstreben 4, 5 angebracht werden, so daß sie auf den gegenüberliegenden Rändern aufliegen. Darüber hinaus ist es jedoch auch möglich, Halteelemente vorzusehen, die in einem Abstand zu den Querstreben 4, 5 an diesen angebracht werden. In diesem Fall ist es zweckmäßig, jeweils die den Litzen 10 abgewandten Seiten der leistenartigen Anschläge 15, 16 mittels einer Verstärkungsschiene zu unterstützen.

## Patentansprüche

1. Webschaft (1) für eine Webmaschine, umfassend Litzen (10) und einen Rahmen mit Seitenstreben (2, 3) und Querstreben (4, 5), wobei eine obere Querstrebe (4) mit einer oberen Profilschiene (6) und eine untere Querstrebe (5) mit einer unteren Profilschiene (7) versehen ist, die zum Halten der Litzen (10) dienen,
- wobei die Litzen (10) im Bereich ihrer Enden Führungselemente (13, 14) aufweisen und mittels der Führungselemente (13, 14) in Längsrichtung der Litzen (10) mit Spiel an den Profilschienen (6, 7) gehalten sind, so dass sich die Litzen (10) relativ zu den Profilschienen (6, 7) in Längsrichtung der Litzen (10,) und in Längsrichtung der Profilschienen (6, 7) bewegen können,
- wobei an der oberen und an der unteren Querstrebe (4, 5) jeweils ein oberer leistenartiger bzw. ein unterer leistenartiger Anschlag (15, 16) aus einem Material mit Dämpfungseigenschaft angebracht ist, und
- wobei dem oberen Ende der Litzen (10) der obere leistenartige Anschlag (15) und dem unteren Ende der Litzen (10) der untere leistenartige Anschlag (16) zugeordnet ist,
**dadurch gekennzeichnet, dass**
die Führungselemente (13, 14) der Litzen (10) relativ zu den Profilschienen (6, 7) und ein Abstand zwischen dem oberen leistenartiger Anschlag (15) und dem unteren leistenartigen Anschlag (16) derart bemessen sind, dass beim Anheben oder Absenken des Webschaftes (1) die Mitnahme der Litzen (10) sowie die Begrenzung ihres Weges in ihrer Längsrichtung mittels der Anschläge (15, 16) erfolgt und die Profilschienen die Führungselemente mit den Litzen nur in Querrichtung führen, jedoch keine Mitnahmefunktion beim Anheben oder Absenken des Webschaftes (1) besitzen,
beim Absenken des Webschafts (1) die Litzen (10) schlagartig oder stoßartig mit ihren oberen Ende an den oberen Anschlag (15) anstoßen und der Schlag oder Stoß durch den oberen Anschlag (15) gebremst und gedämpft ist, und
beim Anheben des Webschafts (1) die Litzen (10) schlagartig oder stoßartig mit ihren unteren Ende an den unteren Anschlag (16) anstoßen und der Schlag oder Stoß durch den unteren Anschlag (16) gebremst und gedämpft ist.

2. Webschaft nach Anspruch 1, **dadurch gekennzeichnet, dass** die Querstreben (4, 5) mit einer Aufnahme (18) für den Anschlag (15, 16) versehen sind.

3. Webschaft nach einem der Ansprüche 1 bis 2, **dadurch gekennzeichnet, dass** wenigstens eine der Profilschienen (6, 7) in Längsrichtung der Litzen (10) einstellbar an der zugehörigen Querstrebe (4, 5) angebracht ist.

4. Webschaft nach einem der Ansprüche 1 bis 3, **dadurch gekennzeichnet, dass** die Anschläge (15, 16) in Längsrichtung der Litzen (10) einstellbar angebracht sind.

5. Webschaft nach einem der Ansprüche 1 bis 4, **dadurch gekennzeichnet, dass** die leistenartigen Anschläge (15, 16) aus einem vorzugsweise gummielastischen Kunststoff hergestellt sind.

## Claims

1. Harness (1) for a weaving machine comprising healds (10) and a frame with side members (2, 3) and cross members (4, 5), wherein an upper cross member (4) is provided with an upper lease rod (6) and a lower cross member (5) with a lower lease rod (7), which serve for holding the healds (10),
- wherein the healds (10) have guide elements (13, 14) in the vicinity of their ends and are held by means of guide elements (13, 14) in length direction of the healds (10) with play to the lease rods (6, 7), so that the healds (10) can move in relation to the lease rods (6, 7) in length direction of the healds (10) and in length direction of the lease rods (6, 7),
- wherein at the upper and the lower cross member (4, 5) respectively an upper strip-shaped as well as a lower strip-shaped stop (15, 16) of a material having damping properties is mounted and
- wherein the upper end of the healds (10) is associated to the upper strip-shaped stop (15) and the lower end of the healds (10) to the lower strip-shaped stop (16),
**characterized in that** the guide elements (13, 14) of the healds (10) in relation to the lease rods (6, 7) and a distance between the upper strip-shaped stop (15) and the lower strip-shaped stop (16) are dimensioned in such a manner that during raising or lowering the harness (1) the drive of the healds (10) and the limitation of their path in their length direction is effected by means of stops (15, 16) and the lease rods only guide the guide elements with the healds in transverse direction, although have no drive function during raising or lowering the harness frame (1),
during lowering the harness (1) the healds (10) abut in a beating manner or shocking manner with their upper end to the upper stop (15) and the beat or shock is decelerated and damped by the upper stop (15), and
during raising the harness (1) the healds (10) abut in a beating manner or shocking manner with their lower end to the lower stop (16) and the beat or shock is decelerated and damped by the lower stop (16).

2. Harness according to claim 1, **characterized in that** the cross members (4, 5) are provided with a receiver (18) for the stop (15, 16).

3. Harness according to any one of claims 1 to 2, **characterized in that** at least one of the lease rods (6, 7) is arranged adjustably in length direction of the healds (10) on the corresponding cross member (4, 5).

4. Harness according to any one of claims 1 to 3, **characterized in that** the stops (15, 16) are arranged adjustably in length direction of the healds (10).

5. Harness according to any one of claims 1 to 4, **characterized in that** the strip-shaped stops (15, 16) are made of a preferably rubber-like elastic material.

## Revendications

1. Cadre à lisses (1) pour un métier à tisser comprenant des lisses (10) et un cadre avec entretoises latérales (2, 3) et entretoises transversales (4, 5), dans lequel une entretoises transversale supérieure (4) est munie d'un profilé supérieur (6) et une entretoises transversale inférieure (5) d'un profilé inférieure (7), qui servent à maintenir les lisses (10),
- dans lequel les lisses (10) présentent des éléments de guidage (13, 14) au niveau de leurs extrémités et sont maintenues au moyen d'éléments de guidage (13, 14) dans le sens longitudinal des lisses (10) avec un jeu sur les profilés (6, 7), de sorte que les lisses (10) peuvent se déplacer par rapport aux profilés (6, 7) dans le sens longitudinal des lisses (10) et dans le sens longitudinal des profilés (6, 7),
- dans lequel à l'entretoise (4, 5) supérieure et inférieure respectivement une butée (15, 16) sous forme de barrettes supérieure ou sous forme de barrettes inférieure d'un matériau ayant des propriétés amortissantes est montée et
- dans lequel à l'extrémité supérieure des lisses (10) de la butée (15) sous forme de barrettes supérieure et à l'extrémité inférieure des lisses (10) de la butée (16) sous forme de barrettes inférieure est associée,
**caractérisé en ce que**
les éléments de guidage (13, 14) des lisses (10) par rapport aux profilés (6, 7) et une distance entre la butée sous forme de barrettes supérieure (15) et la butée sous forme de barrettes inférieure (16) sont dimensionnés de telle manière que lors du soulèvement ou de l'abaissement du cadre à lisses (1) l'entraînement des lisses (10) et la limitation de leur trajet dans leur sens longitudinal est effectué au moyen des butées (15, 16) et les profilés guident les éléments de guidage avec les lisses seulement dans le sens transversal, mais n'ont pas de fonction d'entraînement lors du soulèvement ou de l'abaissement du cadre à lisses (1),
lors de l'abaissement du cadre à lisses (1) les lisses (10) atteignent avec leur extrémité supérieure à la butée supérieure (15) d'une manière de battement ou d'une manière de choc et le battement ou le choc est freiné et amorti par la butée supérieure (15), et
lors du soulèvement du cadre à lisses (1) les lisses (10) atteignent avec leur extrémité inférieure à la butée inférieure (16) d'une manière de battement ou d'une manière de choc et le battement ou le choc est freiné et amorti par la butée inférieure (16).

2. Cadre à lisses selon la revendication 1, **caractérisé en ce que** les entretoises transversales (4, 5) sont munies d'un logement (18) pour la butée (15, 16).

3. Cadre à lisses selon l'une quelconque des revendications 1 à 2, **caractérisé en ce qu'**au moins l'un des profilés (6, 7) est monté sur l'entretoise transversale relative (4, 5) de manière à pouvoir être réglé dans le sens longitudinal des lisses (10).

4. Cadre à lisses selon l'une quelconque des revendications 1 à 3, **caractérisé en ce que** les butées (15, 16) sont montées de manière à pouvoir être réglées dans le sens longitudinal des lisses (10).

5. Cadre à lisses selon l'une quelconque des revendications 1 à 4, **caractérisé en ce que** les butées (15, 16) sous forme de barrettes sont fabriquées à partir d'un matériau ayant de préférence l'élasticité du caoutchouc.
